# EUROPÄISCHE PATENTSCHRIFT

(11) **EP 4 419 835 B1**
(45) Veröffentlichungstag und Bekanntmachung des Hinweises auf die Patenterteilung: **25.02.2026**
(21) Anmeldenummer: 22777243.1
(22) Anmeldetag: 20.09.2022
(51) Int. Cl.: F21S 43/14, F21S 43/237, F21S 43/245, F21S 43/247, F21S 43/20, F21W 103/55

(54) **BELEUCHTUNGSVORRICHTUNG FÜR EIN KRAFTFAHRZEUG**
LIGHTING DEVICE FOR A MOTOR VEHICLE
DISPOSITIF D'ÉCLAIRAGE POUR UN VÉHICULE AUTOMOBILE

(30) Priorität: 19.10.2021 EP 21203360
(43) Veröffentlichungstag der Anmeldung: 28.08.2024
(73) Patentinhaber: ZKW Group GmbH, 3250 Wieselburg (AT)
(72) Erfinder: MAIER, Christian, 3281 Oberndorf an der Melk (AT)
(74) Vertreter: Patentanwaltskanzlei Matschnig & Forsthuber OG
(86) Internationale Anmeldenummer: PCT/EP2022/076003
(87) Internationale Veröffentlichungsnummer: WO 2023/066580

(56) Entgegenhaltungen:
- EP-A1- 2 587 120
- WO-A1-2016/154647
- CN-U- 208 504 255
- CN-U- 209 977 826
- DE-A1- 102015 204 747
- JP-A- 2012 230 862
- US-A1- 2016 252 228
- US-A1- 2019 271 447
- US-A1- 2019 285 791

## Beschreibung

Die Erfindung betrifft eine Beleuchtungsvorrichtung für einen Kraftfahrzeugscheinwerfer, wobei die Beleuchtungsvorrichtung umfasst:
- ein Leuchtmittel zur Erzeugung und Abstrahlung von Licht,
- einen Lichtleiter, wobei das Licht des Leuchtmittels in den Lichtleiter über eine Einkoppelfläche des Lichtleiters eingekoppelt wird, wobei der Lichtleiter eine Umlenkfläche, zur Umlenkung des in den Lichtleiter eingekoppelten Lichts, und eine der Umlenkfläche gegenüberliegende Vorderfläche aufweist, wobei ein Bereich der Vorderfläche einen Auskoppelabschnitt bildet, über welchen das in den Lichtleiter eingekoppelte und über die Umlenkfläche umgelenkte Licht aus dem Lichtleiter ausgekoppelt wird, wobei das Licht entlang einer Hauptabstrahlrichtung ausgekoppelt wird, wobei der Lichtleiter an einer dem Leuchtmittel abgewandten Seite einen an den Auskoppelabschnitt anschließenden Endabschnitt aufweist,
- ein erstes optisches Element mit einer Lichteintrittsfläche und einer der Lichteintrittsfläche zugeordneten Lichtaustrittsfläche, wobei Licht aus dem Lichtleiter über die Lichteintrittsfläche in das erste optische Element einkoppelbar und über die Lichtaustrittsfläche auskoppelbar ist, wobei die Lichteintrittsfläche einen ersten Abschnitt und zumindest einen an den ersten Abschnitt angrenzenden zweiten Abschnitt aufweist.

Die Erfindung betrifft ferner einen Kraftfahrzeugscheinwerfer, umfassend zumindest ein Lichtmodul zur Erzeugung einer ersten Lichtfunktion, und zumindest eine Beleuchtungsvorrichtung zur Erzeugung einer zweiten Lichtfunktion.

Im Stand der Technik sind gattungsgemäße Beleuchtungsvorrichtungen bekannt. Als erstes optisches Element werden im Stand der Technik häufig Lichtleiter und Dickwandoptiken verwendet, welche beispielsweise als Signalleuchten, wie Fahrtrichtungsanzeiger und Tagfahrleuchten, eingesetzt werden. Um einen Randbereich bzw. einen zweiten Abschnitt der Lichteintrittsfläche des ersten optischen Elements ideal zu beleuchten, sollte der in das optische Element Licht einspeisende Lichtleiter länger sein als die Lichteintrittsfläche des ersten optischen Elements. Dies ist aus Platzgründen jedoch nicht immer möglich. Um die vollständige Beleuchtung der Lichteintrittsfläche zu ermöglichen, werden im Stand der Technik üblicherweise mehrere Lichtquellen verwendet, welche jeweils einen bestimmten Bereich der Lichteintrittsfläche beleuchten. Damit kann eine gleichmäßige Beleuchtung der gesamten Lichteintrittsfläche gewährleistet werden.

Nachteiligerweise werden durch die Verwendung von mehreren Lichtquellen die Herstellungskosten und der Energieverbrauch der Beleuchtungsvorrichtung erhöht und die Homogenität der Leuchterscheinung verringert.

Aus dem Stand der Technik ist auch eine Beleuchtungsvorrichtung gemäß US2016252228A1 bekannt.

Die Erfindung setzt sich daher zum Ziel, eine Beleuchtungsvorrichtung zu schaffen, bei welcher die Nachteile des Stands der Technik gelindert werden. Die Erfindung setzt sich daher insbesondere zum Ziel, eine Beleuchtungsvorrichtung zu schaffen, bei welcher die Beleuchtung der Lichteintrittsfläche vereinfacht wird.

Diese Aufgabe wird durch eine Beleuchtungsvorrichtung mit den Merkmalen von Anspruch 1 und einen Kraftfahrzeugscheinwerfer mit den Merkmalen von Anspruch 15 gelöst. Bevorzugte Ausführungen sind in den abhängigen Ansprüchen angegeben. Erfindungsgemäß weist die Beleuchtungsvorrichtung ein zweites optisches Element auf, welches zwischen dem Auskoppelabschnitt des Lichtleiters und der Lichteintrittsfläche des ersten optischen Elements derart angeordnet und dazu eingerichtet ist, dass Licht, welches aus dem Auskoppelabschnitt des Lichtleiters ausgekoppelt wird, derart umzulenken, dass das Licht, nach dem Durchtritt durch das zweite optische Element, auf den gesamten ersten Abschnitt und den gesamten zweiten Abschnitt der Lichteintrittsfläche des ersten optischen Elements trifft.

Dadurch ergibt sich der Vorteil, dass der erste und zweite Abschnitt der Lichteintrittsfläche gleichmäßig beleuchtet wird, ohne dass zusätzliche Lichtquellen benötigt werden, welche den zweiten Abschnitt separat beleuchten. Der Lichtleiter kann stabförmig ausgebildet sein und eine Längserstreckung aufweisen. Der Lichtleiter kann einen ovalen oder runden Querschnitt aufweisen. Der Lichtleiter kann eine Mantelfläche aufweisen, welcher sich von der Einkoppelfläche des Lichtleiters weg erstreckt, wobei ein Abschnitt der Mantelfläche als Umlenkflächenabschnitt bzw. Umlenkfläche ausgebildet sein kann. Dieser Umlenkflächenabschnitt bzw. diese Umlenkfläche kann Umlenkelement aufweisen, welche das Licht, welches sich im Lichtleiter ausbreitet, in Richtung der Vorderfläche umlenkt, wobei die Umlenkelemente beispielsweise prismatische Strukturen aufweisen und zur Lichtumlenkung Totalreflexion nutzen. Das erste optische Element kann dazu eingerichtet sein, eine Lichtfunktion, insbesondere eine Signallichtfunktion, zu erzeugen. Licht, welches über den Auskoppelabschnitt des Lichtleiters ausgekoppelt wird, kann insbesondere mit einer pro Auskoppelfläche im Wesentlichen konstanten Beleuchtungsstärke abgestrahlt werden. Der Auskoppelabschnitt kann kleiner als die Gesamtlänge des Lichtleiters sein. Insbesondere kann der Auskoppelabschnitt gekrümmt ausgebildet sein bzw. kann der Lichtleiter einer gekrümmten Trägerkurve (bzw. Bahnkurve) folgen. Die Länge des Auskoppelabschnittes kann kürzer als die gesamte Lichteintrittsfläche des ersten optischen Elementes sein. Die Lichtauskopplung erfolgt vorzugsweise ausschließlich über den Auskoppelabschnitt des Lichtleiters. Das zweite optischen Element kann zwischen dem ersten, vorzugsweise zwischen dem ersten und dem zweiten, Abschnitt der Lichteintrittsfläche des ersten optischen Elements angeordnet sein.

Es kann vorgesehen sein, dass der Auskoppelabschnitt des Lichtleiters und eine Einhüllende des ersten Abschnitts der Lichteintrittsfläche des ersten optischen Elements im Wesentlichen parallel zu einander orientiert sind. Dadurch ergibt sich der Vorteil, dass das Licht besonders homogen in das erste optische Elemente eingekoppelt wird.

Es kann vorgesehen sein, dass der Endabschnitt des Lichtleiters an einem Haltelement angeordnet ist, wobei das Halteelement dazu einrichtet ist, die Position des Lichtleiters relativ zu dem zweiten optischen Element zu fixieren, wobei vorzugsweise das Halteelement einen Halteabschnitt aufweist, in welchen der Endabschnitt des Lichtleiters aufgenommen ist, wobei der Halteabschnitt als eine den Endabschnitt umschließende, Licht undurchlässige Hülle ausgebildet ist. Dadurch kann eine besonders einfache und zuverlässige Befestigung des Lichtleiters erreicht werden. Der Endabschnitt kann vorzugsweise weniger als 10% der Gesamtlänge des Lichtleiters umfassen. Die Vorderfläche des Endabschnitts ist vorzugsweise nicht als Auskoppelabschnitt ausgebildet, um lichttechnisch so genannte "Hot Spot"-Leuchteindrücke zu vermeiden. Das Halteelement kann von dem ersten optischen Element verdeckt sein.

Es kann vorgesehen sein, wobei eine Lichteintrittsfläche und eine Lichtaustrittsfläche des zweiten optischen Elements dazu eingerichtet sind, Lichtstrahlen beim Durchtritt durch das zweite optische Element im Wesentlichen radial um die Hauptabstrahlrichtung aufzufächern. Auffächern kann als eine Verbreiterung der Lichtstrahlen verstanden werden.

Nach dem Durchtritt durch das zweite optische Element können die Lichtstrahlen divergieren.

Es kann vorgesehen sein, dass Lichtstrahlen vor und nach dem Durchtritt durch das zweite optische Element im Wesentlichen parallel zur Hauptabstrahlrichtung orientiert sind.

Es kann vorgesehen sein, dass das zweite optische Element an einer dem Auskoppelabschnitt des Lichtleiters zugewandten Fläche Eintrittsoptiken aufweist, welche dazu eingerichtet sind, das Licht, welches von dem Auskoppelabschnitt des Lichtleiters ausgekoppelt wird, beim Eintritt in das zweite optische Element zumindest teilweise in Richtung des zweiten Abschnitts des ersten optischen Elements umzulenken. Die Eintrittsoptiken können beispielsweise als Einkoppelprismen ausgebildet sein.

Es kann vorgesehen sein, dass das zweite optische Element an einer dem ersten optischen Element zugewandten Fläche Austrittsoptiken aufweist, welche dazu eingerichtet sind, das Licht beim Austritt aus dem zweiten optischen Element derart umzulenken, dass das Licht auf den zweiten Abschnitt des ersten optischen Elements trifft. Die Austrittsoptiken können insbesondere als Umlenkprismen ausgebildet sein.

Es kann vorgesehen sein, dass die aus dem zweiten optischen Element austretenden Lichtstrahlen im Wesentlichen parallel zu den aus dem Auskoppelabschnitt des Lichtleiters ausgekoppelten Lichtstrahlen orientiert sind. Insbesondere können die Lichtstrahlen vor und nach dem Eintritt und das zweite optischen Element gleichgerichtet bzw. gleich orientiert sein. Als Parallelität kann in diesem Zusammenhang die Parallelität von Lichtstrahlen in zumindest einer oder zwei Richtungen verstanden werden.

Es kann vorgesehen sein, dass der Lichtleiter und das zweite optische Element zueinander beabstandet sind und/oder das erste optische Element und das zweite optische Element zueinander beabstandet sind. Es kann vorgesehen sein, dass zwischen dem Lichtleiter und dem zweiten optischen Element und/oder zwischen dem ersten optischen Element und dem zweiten optischen Element ein Spalt von 0,1 mm bis 5 mm, insbesondere von 0,5 mm bis 1,5 mm, vorgesehen ist. Es kann auch vorgesehen sein, dass das zweite optische Element zu dem Lichtleiter und dem ersten optischen Element derart angeordnet ist, dass eine dem Lichtleiter zugewandte Fläche des zweiten optischen Elements einen äquidistanten Abstand zu dem Auskoppelabschnitt des Lichtleiters aufweist, und/oder dass eine dem ersten optischen Element zugewandte Fläche des zweiten optischen Elements einen äquidistanten Abstand zu der Lichteintrittsfläche des ersten optischen Elements aufweist.

Es kann vorgesehen sein, dass der Lichtleiter zumindest abschnittsweise gekrümmt ist, wobei eine dem Lichtleiter zugewandte Fläche des zweiten optischen Elements eine Krümmung aufweist, welche im Wesentlichen gleich der Krümmung des gekrümmten Abschnitts des Lichtleiters ist. Dadurch kann der Lichtleiter und das zweite optischen Element besonders platzsparend, beispielsweise innerhalb eines Kraftfahrzeugscheinwerfers, angeordnet werden.

Es kann vorgesehen sein, dass eine dem ersten optischen Element zugewandte Fläche des zweiten optischen Elements im Wesentlichen parallel zu der Lichteintrittsfläche des ersten optischen Elements orientiert ist.

Es kann vorgesehen sein, dass das erste und/oder das zweite optische Element als transparenter Vollkörper ausgebildet ist. Transparent kann in diesem Zusammenhang als transparent für das mit dem Leuchtmittel erzeugbare Licht verstanden werden.

Es kann vorgesehen sein, dass Licht ausschließlich über den Auskoppelabschnitt aus dem Lichtleiter ausgekoppelt wird. Der gesamte Auskoppelabschnitt des Lichtleiters kann unmittelbar gegenüber dem gesamten Lichteinkoppelbereich des zweiten optischen Elements angeordnet sein.

Es kann vorgesehen sein, dass der Lichtleiter einen Anfangsabschnitt aufweist, welcher an einer dem Leuchtmittel zugewandten Seite des Lichtleiters und in Lichtausbreitungsrichtung vor dem Auskoppelabschnitt angeordnet ist, wobei die Vorderfläche des Anfangsabschnitts nicht als Auskoppelabschnitt ausgebildet ist. Es kann vorgesehen sein, dass der Anfangsabschnitt eine Vorderfläche und eine der Vorderfläche gegenüberliegende Rückfläche aufweist, wobei die Rückfläche nicht als Umlenkfläche ausgebildet ist. Über den Anfangsabschnitt kann vorzugsweise keine Lichtauskopplung erfolgen. Der Anfangsabschnitt kann als Homogenisierungsabschnitt ausgebildet sein, in welchem das Licht des Leuchtmittel, vor dem Auskoppeln aus dem Lichtleiter, durchmischt bzw. homogenisiert wird. Im Anfangsabschnitt ist insbesondere kein Auskoppelabschnitt vorgesehen. Eine Umlenkung in Richtung der Vorderfläche des Lichtleiters, auf den Auskoppelabschnitt, kann insbesondere im Anfangsabschnitt nicht erfolgen. Das mittels dem Leuchtmittel abgestrahlte Licht, welches über die Einkoppelfläche des Lichtleiters in diesen eingekoppelt wird, kann über Totalreflexion im Anfangsabschnitt weitergeleitet werden, bis es in den Bereich des Auskoppelabschnitts gelangen kann und dort auf die Umlenkfläche treffen kann. Durch den vorgeschalteten Anfangsabschnitt, welcher vorzugsweise mindestens zwei Mal, insbesondere drei bis vier Mal, so lang ist wie der Durchmesser D des Lichtleiters, kann das Licht durch mehrfache Totalreflexionen an einer Lichtleiterwandung bzw. einer Mantelfläche des Lichtleiters hinsichtlich der Winkelverteilung homogenisiert werden. Aufgrund des Platzmangels in der Beleuchtungsvorrichtung kann das erste optische Element zu dem Lichtleiter derart angeordnet sein, dass das erste optische Element den Anfangsabschnitt des Lichtleiters sowie das Leuchtmittel (welches eine Platine inkl. Stromversorgung und einen Kühlkörper aufweisen kann) optisch bzw. visuell verdeckt. Insbesondere befinden sich in dem Anfangsabschnitt des Lichtleiters keine Auskoppelelemente bzw. keine Umlenkfläche zur vollständigen Beleuchtung der Lichteintrittsfläche des ersten optischen Elementes.

Erfindungsgemäß ist ein Kraftfahrzeugscheinwerfer vorgesehen, umfassend zumindest ein Lichtmodul zur Erzeugung einer ersten Lichtfunktion, und zumindest eine Beleuchtungsvorrichtung zur Erzeugung einer zweiten Lichtfunktion, wobei die erste Lichtfunktion ein Abblendlicht oder ein Fernlicht ist und die zweite Lichtfunktion ein Signallicht oder ein Tagfahrlicht ist.

Es kann vorgesehen sein, dass ein Kraftfahrzeugscheinwerfer zumindest eine erfindungsgemäße Beleuchtungsvorrichtung umfasst.

Die Erfindung wird nachstehend anhand eines bevorzugten Ausführungsbeispiels, auf das sie jedoch nicht beschränkt sein soll, noch weiter erläutert. In den Zeichnungen zeigt:
Fig. 1 eine schematische Ansicht einer Beleuchtungsvorrichtung gemäß dem Stand der Technik; und
Fig. 2 eine schematische Seitenansicht einer erfindungsgemäßen Beleuchtungsvorrichtung.

Die in Fig. 1 gezeigte Beleuchtungsvorrichtung 100 gemäß dem Stand der Technik hat einen Lichtleiter 101, welcher Licht einer Lichtquelle 102 in einen Optikkörper 103 einkoppelt. Um in die Randbereiche des Optikkörpers 103 Licht einkoppeln zu können, ist der Lichtleiter 101 länger als der Optikkörper 103. An einem linken und rechten Rand des Optikkörpers 103 ist eine Blende 104 angeordnet. Der Lichtleiter 101 ist mindestens um Abschnitte d und c länger als der Optikkörper 103, um eine vollständige Lichteinkopplung in den Optikkörper 103 zu erreichen.

Fig. 2 zeigt ein Ausführungsbeispiel einer erfindungsgemäßen Beleuchtungsvorrichtung 1 für einen Kraftfahrzeugscheinwerfer. Die Beleuchtungsvorrichtung 1 umfasst ein Leuchtmittel 2 zur Erzeugung und Abstrahlung von Licht und einen Lichtleiter 3. Das Licht des Leuchtmittels 2 wird in den Lichtleiter 3 über eine Einkoppelfläche des Lichtleiters 3 eingekoppelt. Der Lichtleiter 3 hat eine Umlenkfläche, zur Umlenkung des in den Lichtleiter 3 eingekoppelten Lichts, und eine der Umlenkfläche gegenüberliegende Vorderfläche, wobei ein Bereich der Vorderfläche einen Auskoppelabschnitt 3a bildet. Über den Auskoppelabschnitt 3a wird das in den Lichtleiter 3 eingekoppelte und über die Umlenkfläche umgelenkte Licht aus dem Lichtleiter 3 ausgekoppelt. Das Licht wird entlang einer Hauptabstrahlrichtung ausgekoppelt.

Der Lichtleiter 3 hat an einer dem Leuchtmittel abgewandten Seite einen an den Auskoppelabschnitt 3a anschließenden Endabschnitt 3b.

Ferner hat der Lichtleiter einen Anfangsabschnitt 3c, welcher an einer dem Leuchtmittel zugewandten Seite des Lichtleiters 3 und in Lichtausbreitungsrichtung vor dem Auskoppelabschnitt 3a angeordnet ist. Die Vorderfläche des Anfangsabschnitts 3c ist insbesondere nicht als Auskoppelabschnitt 3a ausgebildet. Licht wird vorzugsweise ausschließlich über den Auskoppelabschnitt 3a aus dem Lichtleiter ausgekoppelt. Der Lichtleiter 3 weist vorzugsweise an einer dem zweiten optischen Element 5 abgewandten Seite Umlenkprismen 3d zur Lichtführung im Lichtleiter 3 auf. Die Umlenkprismen 3d sind im Wesentlichen ab einem Prismenanfangsabschnitts 3e des Lichtleiters 3 angeordnet, wobei der Prismenanfangsabschnitt 3e in Lichtausbreitungsrichtung nach dem Anfangsabschnitt 3c des Lichtleiters 3 angeordnet ist. Die Umlenkprismen 3d sind bis zu einem Prismenendabschnitt 3f in dem Lichtleiter 3 angeordnet. Der Prismenendabschnitt 3f grenzt insbesondere unmittelbar an den Endabschnitt 3b des Lichtleiters an. Die Umlenkprismen 3d können im Wesentlichen die Umlenkfläche des Lichtleiters 3 ausbilden.

Die Beleuchtungsvorrichtung 1 umfasst weiters ein erstes optisches Element 4 mit einer Lichteintrittsfläche und einer der Lichteintrittsfläche zugeordneten Lichtaustrittsfläche. Licht aus dem Lichtleiter 3 ist über die Lichteintrittsfläche in das erste optische Element 4 einkoppelbar und über die Lichtaustrittsfläche auskoppelbar. Die Lichteintrittsfläche hat einen ersten Abschnitt 4a und zumindest einen an den ersten Abschnitt 4a angrenzenden zweiten Abschnitt 4b. In dem gezeigten Ausführungsbeispiel hat die Lichteintrittsfläche zwei zweite Abschnitte 4b, wobei der erste Abschnitt 4a zwischen den beiden zweiten Abschnitten 4b angeordnet ist. Das erste optische Element 4 ist zu dem Lichtleiter 3 derart angeordnet, dass das Licht, welches aus dem Auskoppelabschnitt 3a des Lichtleiters 3 ausgekoppelt wird, in Abwesenheit eines zweiten optischen Elements 5 lediglich auf den gesamten ersten Abschnitt 4a treffen würde.

Die Beleuchtungsvorrichtung 1 umfasst weiters ein zweites optisches Element 5, welches zwischen dem Auskoppelabschnitt 3a des Lichtleiters 3 und der Lichteintrittsfläche des ersten optischen Elements 4 derart angeordnet und dazu eingerichtet ist, dass Licht, welches aus dem Auskoppelabschnitt 3a des Lichtleiters 3 ausgekoppelt wird, derart umzulenken, dass das Licht, nach dem Durchtritt durch das zweite optische Element 5, auf den gesamten ersten Abschnitt 4a und den gesamten zweiten Abschnitt 4b der Lichteintrittsfläche des ersten optischen Elements 4 trifft. Eine Lichteintrittsfläche und eine Lichtaustrittsfläche des zweiten optischen Elements 5 sind vorzugsweise dazu eingerichtet, Lichtstrahlen beim Durchtritt durch das zweite optische Element 5 im Wesentlichen radial um die Hauptabstrahlrichtung aufzufächern. Lichtstrahlen können vor und nach dem Durchtritt durch das zweite optische Element 5 im Wesentlichen parallel zur Hauptabstrahlrichtung orientiert sein.

Das zweite optische Element 5 hat an einer dem Auskoppelabschnitt 3a des Lichtleiters 3 zugewandten Fläche 5a Eintrittsoptiken, welche dazu eingerichtet sind, das Licht, welches von dem Auskoppelabschnitt 3a des Lichtleiters 3 ausgekoppelt wird, beim Eintritt in das zweite optische Element 5 zumindest teilweise in Richtung des zweiten Abschnitts 4b des ersten optischen Elements 4 umzulenken.

Das zweite optische Element 5 hat an einer dem ersten optischen Element 4 zugewandten Fläche 5b Austrittsoptiken, welche dazu eingerichtet sind, das Licht beim Austritt aus dem zweiten optischen Element 5 derart umzulenken, dass das Licht auf den zweiten Abschnitt 4b des ersten optischen Elements 4 trifft.

Die aus dem zweiten optischen Element 5 austretenden Lichtstrahlen können im Wesentlichen parallel zu den aus dem Auskoppelabschnitt 3a des Lichtleiters 3 ausgekoppelten Lichtstrahlen orientiert sein.

Eine Einhüllende des ersten Abschnitts 4a der Lichteintrittsfläche des ersten optischen Elements 4 ist im Wesentlichen parallel zu dem Auskoppelabschnitt 3a des Lichtleiters 3 orientiert.

Der Endabschnitt 3b des Lichtleiters ist an einem Haltelement 6 angeordnet. Das Halteelement 6 ist dazu einrichtet, die Position des Lichtleiters 3 relativ zu dem zweiten optischen Element 5 zu fixieren. Das Halteelement 6 hat einen Halteabschnitt, in welchen der Endabschnitt 3b des Lichtleiters 3 aufgenommen ist. Der Halteabschnitt ist beispielsweise als eine den Endabschnitt 3b umschließende, für Licht undurchlässige, Hülle ausgebildet.

In dem gezeigten Ausführungsbeispiel sind der Lichtleiter 3 und das zweite optische Element 5 sind zueinander beabstandet und das erste optische Element 4 und das zweite optische Element 5 zueinander beabstandet. Der Lichtleiter ist zumindest abschnittsweise gekrümmt, wobei eine dem Lichtleiter 3 zugewandte Fläche 5a des zweiten optischen Elements 5 eine Krümmung aufweist, welche im Wesentlichen gleich der Krümmung des gekrümmten Abschnitts des Lichtleiters 3 ist.

Das erste 4 und das zweite optische Element 5 sind als transparenter Vollkörper ausgebildet.

Die Beleuchtungsvorrichtung 1 kann Teil eines Kraftfahrzeugscheinwerfers sein. Der Kraftfahrzeugscheinwerfer kann zumindest ein Lichtmodul zur Erzeugung einer ersten Lichtfunktion und zumindest eine erfindungsgemäße Beleuchtungsvorrichtung 1 zur Erzeugung einer zweiten Lichtfunktion aufweisen. Die erste Lichtfunktion kann ein Abblendlicht oder ein Fernlicht und die zweite Lichtfunktion ein Signallicht oder ein Tagfahrlicht sein.

## Patentansprüche

1. Beleuchtungsvorrichtung (1) für einen Kraftfahrzeugscheinwerfer, wobei die Beleuchtungsvorrichtung umfasst:
- ein Leuchtmittel (2) zur Erzeugung und Abstrahlung von Licht,
- einen Lichtleiter (3), wobei das Licht des Leuchtmittels (2) in den Lichtleiter (3) über eine Einkoppelfläche des Lichtleiters (3) eingekoppelt wird, wobei der Lichtleiter (3) eine Umlenkfläche, zur Umlenkung des in den Lichtleiter (3) eingekoppelten Lichts, und eine der Umlenkfläche gegenüberliegende Vorderfläche aufweist, wobei ein Bereich der Vorderfläche einen Auskoppelabschnitt (3a) bildet, über welchen das in den Lichtleiter (3) eingekoppelte und über die Umlenkfläche umgelenkte Licht aus dem Lichtleiter (3) ausgekoppelt wird, wobei das Licht entlang einer Hauptabstrahlrichtung ausgekoppelt wird, wobei der Lichtleiter (3) an einer dem Leuchtmittel abgewandten Seite einen an den Auskoppelabschnitt (3a) anschließenden Endabschnitt (3b) aufweist,
- ein erstes optisches Element (4) mit einer Lichteintrittsfläche und einer der Lichteintrittsfläche zugeordneten Lichtaustrittsfläche, wobei Licht aus dem Lichtleiter (3) über die Lichteintrittsfläche in das erste optische Element (4) einkoppelbar und über die Lichtaustrittsfläche auskoppelbar ist, wobei die Lichteintrittsfläche einen ersten Abschnitt (4a) und zumindest einen an den ersten Abschnitt angrenzenden zweiten Abschnitt (4b) aufweist,
**dadurch gekennzeichnet, dass**
die Beleuchtungsvorrichtung (1) ein zweites optisches Element (5) aufweist,
wobei das erste optische Element (4) zu dem Lichtleiter (3) derart angeordnet ist, dass das Licht, welches aus dem Auskoppelabschnitt (3a) des Lichtleiters (3) ausgekoppelt wird, im Abwesenheit des zweiten optischen Elements (5) lediglich auf dem gesamten ersten Abschnitt (4a) des ersten optischen Elements (4) treffen würde,
wobei das zweite optische Element (5) zwischen dem Auskoppelabschnitt (3a) des Lichtleiters (3) und der Lichteintrittsfläche des ersten optischen Elements (4) derart angeordnet und dazu eingerichtet ist, Licht, welches aus dem Auskoppelabschnitt (3a) des Lichtleiters (3) ausgekoppelt wird, derart umzulenken, dass das Licht, nach dem Durchtritt durch das zweite optische Element (5), auf den gesamten ersten Abschnitt (4a) und den gesamten zweiten Abschnitt (4b) der Lichteintrittsfläche des ersten optischen Elements (4) trifft.

2. Beleuchtungsvorrichtung (1) nach Anspruch 1, wobei der Auskoppelabschnitt (3a) des Lichtleiters (3) und eine Einhüllende des ersten Abschnitts (4a) der Lichteintrittsfläche des ersten optischen Elements (4) im Wesentlichen parallel zu einander orientiert sind.

3. Beleuchtungsvorrichtung (1) nach einem der vorhergehenden Ansprüche, wobei der Endabschnitt (3b) des Lichtleiters an einem Haltelement (6) angeordnet ist, wobei das Halteelement (6) dazu einrichtet ist, die Position des Lichtleiters (3) relativ zu dem zweiten optischen Element (5) zu fixieren, wobei vorzugsweise das Halteelement (6) einen Halteabschnitt aufweist, in welchen der Endabschnitt (3b) des Lichtleiters (3) aufgenommen ist, wobei der Halteabschnitt als eine den Endabschnitt (3b) umschließende, Licht undurchlässige Hülle ausgebildet ist.

4. Beleuchtungsvorrichtung (1) nach einem der vorhergehenden Ansprüche, wobei eine Lichteintrittsfläche und eine Lichtaustrittsfläche des zweiten optischen Elements (5) dazu eingerichtet sind, Lichtstrahlen beim Durchtritt durch das zweite optische Element (5) im Wesentlichen radial um die Hauptabstrahlrichtung aufzufächern.

5. Beleuchtungsvorrichtung (1) nach einem der vorhergehenden Ansprüche, wobei Lichtstrahlen vor und nach dem Durchtritt durch das zweite optische Element (5) im Wesentlichen parallel zur Hauptabstrahlrichtung orientiert sind.

6. Beleuchtungsvorrichtung (1) nach einem der vorhergehenden Ansprüche, wobei das zweite optische Element (5) an einer dem Auskoppelabschnitt (3a) des Lichtleiters (3) zugewandten Fläche (5a) Eintrittsoptiken aufweist, welche dazu eingerichtet sind, das Licht, welches von dem Auskoppelabschnitt (3a) des Lichtleiters (3) ausgekoppelt wird, beim Eintritt in das zweite optische Element (5) zumindest teilweise in Richtung des zweiten Abschnitts (4b) des ersten optischen Elements (4) umzulenken.

7. Beleuchtungsvorrichtung (1) nach einem der vorhergehenden Ansprüche, wobei das zweite optische Element (5) an einer dem ersten optischen Element (4) zugewandten Fläche (5b) Austrittsoptiken aufweist, welche dazu eingerichtet sind, das Licht beim Austritt aus dem zweiten optischen Element (5) derart umzulenken, dass das Licht auf den zweiten Abschnitt (4b) des ersten optischen Elements (4) trifft.

8. Beleuchtungsvorrichtung (1) nach einem der vorhergehenden Ansprüche, wobei die aus dem zweiten optischen Element (5) austretenden Lichtstrahlen im Wesentlichen parallel zu den aus dem Auskoppelabschnitt (3a) des Lichtleiters (3) ausgekoppelten Lichtstrahlen orientiert sind.

9. Beleuchtungsvorrichtung (1) nach einem der vorhergehenden Ansprüche, wobei der Lichtleiter (3) und das zweite optische Element (5) zueinander beabstandet sind und/oder das erste optische Element (4) und das zweite optische Element (5) zueinander beabstandet sind.

10. Beleuchtungsvorrichtung (1) nach einem der vorhergehenden Ansprüche, wobei der Lichtleiter zumindest abschnittsweise gekrümmt ist, wobei eine dem Lichtleiter (3) zugewandte Fläche (5a) des zweiten optischen Elements (5) eine Krümmung aufweist, welche im Wesentlichen gleich der Krümmung des gekrümmten Abschnitts des Lichtleiters (3) ist.

11. Beleuchtungsvorrichtung (1) nach einem der vorhergehenden Ansprüche, wobei eine dem ersten optischen Element (4) zugewandte Fläche (5b) des zweiten optischen Elements (5) im Wesentlichen parallel zu der Lichteintrittsfläche (4a, 4b) des ersten optischen Elements (4) orientiert ist.

12. Beleuchtungsvorrichtung (1) nach einem der vorhergehenden Ansprüche, wobei das erste und/oder das zweite optische Element (5) als transparenter Vollkörper ausgebildet ist.

13. Beleuchtungsvorrichtung (1) nach einem der vorhergehenden Ansprüche, wobei Licht ausschließlich über den Auskoppelabschnitt (3a) aus dem Lichtleiter ausgekoppelt wird.

14. Beleuchtungsvorrichtung (1) nach einem der vorhergehenden Ansprüche, wobei der Lichtleiter (3) einen Anfangsabschnitt (3c) aufweist, welcher an einer dem Leuchtmittel zugewandten Seite des Lichtleiters (3) und in Lichtausbreitungsrichtung vor dem Auskoppelabschnitt (3a) angeordnet ist, wobei die Vorderfläche des Anfangsabschnitts (3c) frei von dem Auskoppelabschnitt (3a) ist.

15. Kraftfahrzeugscheinwerfer, umfassend zumindest ein Lichtmodul zur Erzeugung einer ersten Lichtfunktion, und zumindest eine Beleuchtungsvorrichtung (1) nach einem der Ansprüche 1-14 zur Erzeugung einer zweiten Lichtfunktion, wobei die erste Lichtfunktion ein Abblendlicht oder ein Fernlicht ist und die zweite Lichtfunktion ein Signallicht oder ein Tagfahrlicht ist.

## Claims

1. Lighting device (1) for a motor vehicle headlight, wherein the lighting device comprises:
- a light source (2) for generating and emitting light,
- a light guide (3), wherein the light from the light source (2) is coupled into the light guide (3) via a coupling surface of the light guide (3), wherein the light guide (3) has a deflection surface for deflecting the light coupled into the light guide (3) and a front surface opposite the deflection surface, wherein a region of the front surface forms a decoupling section (3a) via which the light coupled into the light guide (3) (3) and deflected via the deflection surface is coupled out of the light guide (3), the light being coupled out along a main emission direction, the light guide (3) having an end section (3b) adjoining the coupling-out section (3a) on a side facing away from the light source,
- a first optical element (4) with a light entry surface and a light exit surface associated with the light entry surface, wherein light from the light guide (3) can be coupled into the first optical element via the light entry surface (4) via the light entry surface and can be coupled out via the light exit surface, wherein the light entry surface has a first section (4a) and at least one second section (4b) adjacent to the first section,
**characterized in that**
the lighting device (1) has a second optical element (5),
wherein the first optical element (4) is arranged relative to the light guide (3) such that the light coupled out of the coupling-out section (3a) of the light guide (3) in the absence of the second optical element (5) would strike only the entire first section (4a) of the first optical element (4), wherein the second optical element is arranged between the coupling-out section (3a) of the light guide (3) and the light entry surface of the first optical element (4) and is designed to deflect light coupled out of the coupling-out section (3a) of the light guide (3) in such a way that, after passing through the second optical element (5), the light strikes the entire first section (4a) and the entire second section (4b) of the light-entering surface of the first optical element (4).

2. Lighting device (1) according to claim 1, wherein the coupling-out section (3a) of the light guide (3) and an envelope of the first section (4a) of the light entry surface of the first optical element (4) are oriented substantially parallel to each other.

3. Lighting device (1) according to one of the preceding claims, wherein the end section (3b) of the light guide is arranged on a retaining element (6), wherein the retaining element (6) is designed to fix the position of the light guide (3) relative to the second optical element (5), wherein the retaining element (6) preferably has a retaining section in which the end section (3b) of the light guide (3) is received, wherein the retaining section is designed as a light-impermeable sleeve enclosing the end section (3b).

4. Lighting device (1) according to one of the preceding claims, wherein a light entry surface and a light exit surface of the second optical element (5) are designed to fan out light rays substantially radially around the main radiation direction as they pass through the second optical element (5).

5. Lighting device (1) according to one of the preceding claims, wherein light rays are oriented substantially parallel to the main radiation direction before and after passing through the second optical element (5).

6. Lighting device (1) according to one of the preceding claims, wherein the second optical element (5) has an inlet optics on a surface facing the coupling-out section (3a) of the light guide (3) (5a) facing the coupling-out section (3a) of the light guide (3), which are designed to deflect the light coupled out from the coupling-out section (3a) of the light guide (3) at least partially in the direction of the second section (4b) of the first optical element (4) upon entering the second optical element (5).

7. Lighting device (1) according to one of the preceding claims, wherein the second optical element (5) has exit optics on a surface (5b) facing the first optical element (4), which are designed to redirect the light exiting the second optical element (5) in such a way that the light is directed onto the second section (4b) of the first optical element (4). (5b) facing the first optical element (4), which are designed to deflect the light upon exiting the second optical element (5) in such a way that the light strikes the second section (4b) of the first optical element (4).

8. Lighting device (1) according to one of the preceding claims, wherein the light rays emerging from the second optical element (5) are oriented substantially parallel to the light rays coupled out of the coupling section (3a) of the light guide (3).

9. Lighting device (1) according to one of the preceding claims, wherein the light guide (3) and the second optical element (5) are spaced apart from each other and/or the first optical element (4) and the second optical element (5) are spaced apart from each other.

10. Lighting device (1) according to one of the preceding claims, wherein the light guide is curved at least in sections, wherein a surface (5a) of the second optical element (5) facing the light guide (3) has a curvature which is essentially equal to the curvature of the curved section of the light guide (3).

11. Lighting device (1) according to one of the preceding claims, wherein a surface (5b) of the second optical element (5) facing the first optical element (4) is oriented substantially parallel to the light entry surface (4a, 4b) of the first optical element (4).

12. Lighting device (1) according to one of the preceding claims, wherein the first and/or second optical element (5) is designed as a transparent solid body.

13. Lighting device (1) according to one of the preceding claims, wherein light is coupled out of the light guide exclusively via the coupling-out section (3a).

14. Lighting device (1) according to one of the preceding claims, wherein the light guide (3) has a starting section (3c) which is arranged on a side of the light guide (3) facing the light source and in front of the coupling-off section (3a) in the direction of light propagation, the front surface of the starting section (3c) being free of the coupling-off section (3a).

15. Motor vehicle headlamp comprising at least one light module for generating a first light function, and at least one lighting device (1) according to one of claims 1-14 for generating a second light function, wherein the first light function is a low beam or a high beam and the second light function is a signal light or a daytime running light.

## Revendications

1. Dispositif d'éclairage (1) pour un phare de véhicule automobile, le dispositif d'éclairage comprenant :
- une source lumineuse (2) pour produire et émettre de la lumière,
- un guide de lumière (3), la lumière de la source lumineuse (2) étant couplée dans le guide de lumière (3) est injectée dans le guide de lumière (3) par l'intermédiaire d'une surface d'injection du guide de lumière (3), le guide de lumière (3) présentant une surface de déviation pour dévier la lumière injectée dans le guide de lumière (3) et une surface avant opposée à la surface de déviation, une zone de la surface avant formant une section de désinjection (3a) par l'intermédiaire de laquelle la lumière injectée dans le guide de lumière (3) (3) et déviée par la surface de déviation est découplée du guide de lumière (3), la lumière étant découplée le long d'une direction d'émission principale, le guide de lumière (3) présentant, sur un côté opposé à la source lumineuse, une section d'extrémité (3b) adjacente à la section de découplage (3a),
- un premier élément optique (4) avec une surface d'entrée de lumière et une surface de sortie de lumière associée à la surface d'entrée de lumière, la lumière provenant du guide de lumière (3) pouvant être couplée dans le premier élément optique via la surface d'entrée de lumière (4) et peut être découplée via la surface de sortie de lumière, la surface d'entrée de lumière présentant une première section (4a) et au moins une deuxième section (4b) adjacente à la première section,
**caractérisé en ce que**
le dispositif d'éclairage (1) comprend un deuxième élément optique (5),
le premier élément optique (4) étant disposé par rapport au guide de lumière (3) de telle sorte que la lumière qui est découplée de la section de découplage (3a) du guide de lumière (3) tandis que le deuxième élément optique est disposé entre la section de découplage (3a) du guide de lumière (3) et la surface d'entrée de lumière du premier élément optique (4) de telle sorte qu'il de dévier la lumière qui est découplée de la section de découplage (3a) du guide de lumière (3) de telle sorte que la lumière, après avoir traversé le deuxième élément optique (5), frappe l'ensemble de la première section (4a) et l'ensemble de la deuxième section (4b) de la surface d'entrée de lumière du premier élément optique (4).

2. Dispositif d'éclairage (1) selon la revendication 1, dans lequel la section de découplage (3a) du guide de lumière (3) et une enveloppe de la première section (4a) de la surface d'entrée de lumière du premier élément optique (4) sont orientées de manière sensiblement parallèle l'une à l'autre.

3. Dispositif d'éclairage (1) selon l'une des revendications précédentes, dans lequel la partie d'extrémité (3b) du guide de lumière est disposée sur un élément de retenue (6), l'élément de retenue (6) étant conçu pour fixer la position du guide de lumière (3) par rapport au deuxième élément optique (5), l'élément de maintien (6) comportant de préférence une partie de maintien dans laquelle est logée la partie d'extrémité (3b) du guide de lumière (3), la partie de maintien étant réalisée sous la forme d'une enveloppe opaque à la lumière qui entoure la partie d'extrémité (3b).

4. Dispositif d'éclairage (1) selon l'une des revendications précédentes, dans lequel une surface d'entrée de lumière et une surface de sortie de lumière du deuxième élément optique (5) sont conçues pour disperser les rayons lumineux de manière essentiellement radiale autour de la direction d'émission principale lors de leur passage à travers le deuxième élément optique (5).

5. Dispositif d'éclairage (1) selon l'une des revendications précédentes, dans lequel les rayons lumineux sont orientés sensiblement parallèlement à la direction d'émission principale avant et après leur passage à travers le deuxième élément optique (5).

6. Dispositif d'éclairage (1) selon l'une des revendications précédentes, dans lequel le deuxième élément optique (5) présente, sur une surface tournée vers la section de découplage (3a) du guide de lumière (3) (5a) des optiques d'entrée qui sont conçues pour dévier au moins partiellement la lumière qui est découplée de la section de découplage (3a) du guide de lumière (3) vers la deuxième section (4b) du premier élément optique (4) lorsqu'elle pénètre dans le deuxième élément optique (5).

7. Dispositif d'éclairage (1) selon l'une des revendications précédentes, dans lequel le deuxième élément optique (5) présente, sur une surface tournée vers le premier élément optique (4) (5b) des optiques de sortie qui sont conçues pour dévier la lumière à la sortie du deuxième élément optique (5) de telle sorte que la lumière frappe la deuxième section (4b) du premier élément optique (4).

8. Dispositif d'éclairage (1) selon l'une des revendications précédentes, dans lequel les rayons lumineux sortant du deuxième élément optique (5) sont orientés de manière essentiellement parallèle aux rayons lumineux sortant de la section de découplage (3a) du guide de lumière (3).

9. Dispositif d'éclairage (1) selon l'une des revendications précédentes, dans lequel le guide de lumière (3) et le deuxième élément optique (5) sont espacés l'un de l'autre et/ou le premier élément optique (4) et le deuxième élément optique (5) sont espacés l'un de l'autre.

10. Dispositif d'éclairage (1) selon l'une des revendications précédentes, dans lequel le guide de lumière est courbé au moins par sections, une surface (5a) du deuxième élément optique (5) tournée vers le guide de lumière (3) présentant une courbure qui est sensiblement égale à la courbure de la section courbée du guide de lumière (3).

11. Dispositif d'éclairage (1) selon l'une des revendications précédentes, dans lequel une surface (5b) du deuxième élément optique (5) tournée vers le premier élément optique (4) est orientée de manière sensiblement parallèle à la surface d'entrée de lumière (4a, 4b) du premier élément optique (4).

12. Dispositif d'éclairage (1) selon l'une des revendications précédentes, dans lequel le premier et/ou le deuxième élément optique (5) est conçu comme un corps plein transparent.

13. Dispositif d'éclairage (1) selon l'une des revendications précédentes, dans lequel la lumière est exclusivement couplée hors du guide de lumière via la section de découplage (3a).

14. Dispositif d'éclairage (1) selon l'une des revendications précédentes, dans lequel le guide de lumière (3) comportant une section initiale (3c) qui est disposée sur un côté du guide de lumière (3) tourné vers le moyen d'éclairage et en amont de la section de découplage (3a) dans le sens de propagation de la lumière, la surface avant de la section initiale (3c) étant libre de la section de découplage (3a).

15. Projecteur de véhicule automobile comprenant au moins un module d'éclairage pour générer une première fonction d'éclairage, et au moins un dispositif d'éclairage (1) selon l'une des revendications 1 à 14 pour générer une deuxième fonction d'éclairage, la première fonction d'éclairage étant un feu de croisement ou un feu de route et la deuxième fonction d'éclairage étant un feu de signalisation ou un feu de jour.
